# EUROPÄISCHE PATENTSCHRIFT

(11) **EP 0 674 087 B1**
(45) Veröffentlichungstag und Bekanntmachung des Hinweises auf die Patenterteilung: **20.05.1998**
(21) Anmeldenummer: 95890064.9
(22) Anmeldetag: 22.03.1995
(51) Int. Cl.: E06B 3/677, E06B 3/673

(54) **Vorrichtung zum Herstellen von mit Schwergas gefüllten Isolierglasscheiben**
Apparatus for making insulating glazing panels filled with a heavy gas
Dispositif de fabrication de vitrages isolants remplis de gaz lourd

(30) Priorität: 24.03.1994 AT 628/94; 24.03.1994 AT 631/94; 17.06.1994 AT 1204/94; 13.09.1994 AT 1749/94
(43) Veröffentlichungstag der Anmeldung: 27.09.1995
(73) Patentinhaber: Lisec, Peter, 3363 Amstetten-Hausmening (AT)
(72) Erfinder: Lisec, Peter, 3363 Amstetten-Hausmening (AT)
(74) Vertreter: Hehenberger, Reinhard, Dipl.-Ing.

(56) Entgegenhaltungen:
- EP-A- 0 615 044
- WO-A-89/11021
- DE-A- 3 101 342
- DE-U- 9 302 744
- GB-A- 2 099 057

## Beschreibung

Die Erfindung betrifft eine Vorrichtung mit den Merkmalen des einleitenden Teils des unabhängigen Anspruches 1.

Eine Vorrichtung der eingangs genannten Gattung ist durch Zurschaustellen bekannt geworden. Die bekannte, in den Fig. 1 und 2 schematisch gezeigte Vorrichtung besteht aus zwei Platten 1 und 2, von welchen die Platte 2 relativ zur Platte 1 verstellbar ist. Im Bereich des unteren Randes der Platten 1 und 2 ist eine Fördereinrichtung 9 in Form eines Rollenförderers vorgesehen, der in einem sich über die gesamte Länge des unteren Randes der Platten 1 und 2 erstreckenden Kanal, über den Schwergas in den Raum zwischen den Platten 1 und 2 eingeführt werden kann, angeordnet ist. Zwischen den Platten 1 und 12 ist eine verschiebbare Dichtung 31 vorgesehen. Die auslaufseitig (in Fig. 1 rechts) vorgesehene Dichtung 30 ist in den Raum zwischen den Platten 1 und 2 einschwenkbar. Der untere Rand der verstellbaren Platte 1 ist über eine Dichtung 15 gegenüber dem Gaszuführkanal 8 abgedichtet (sh. Fig. 2). Bei der bekannten Vorrichtung wird ein Paket, bestehend aus zwei Glasscheiben 11 und 13 sowie einem auf die Glastafel 13 angesetzten Abstandhalter 14 (in Fig. 1 nur schematisch angedeutet) durch über den Kanal 8 zugeführtes Schwergas gefüllt, wobei sie während des Füllvorganges auf der Fördereinrichtung 9 aufsteht.

Der Erfindung liegt die Aufgabe zugrunde, ausgehend von der bekannten Vorrichtung eine Vorrichtung vorzuschlagen, die hinsichtlich der Abdichtung verbessert ist.

Gelöst wird diese Aufgabe gemäß der Erfindung dadurch, daß die eingangs genannte Vorrichtung die Merkmale des kennzeichnenden Teils von Anspruch 1 aufweist.

Durch die erfindungsgemäß vorgesehene Dichtung wird der funktions- und konstruktionsbedingte Spalt zwischen der Fördereinrichtung und der verstellbaren Platte abgedichtet, so daß auch dort ein Gasverluste verursachender Gasaustritt wirksam verhindert ist. Die erfindungsgemäß vorgeschlagene Dichtung ist besonders dann von Vorteil, wenn mit Schwergas gefüllte Isolierglasscheiben herzustellen sind, die an wenigstens einer Ecke einen stumpfen Winkel aufweisen und mit einem Rand, an dem der stumpfe Winkel vorgesehen ist, auf der Fördereinrichtung aufstehen.

Da bei der Erfindung die Dichtung dem unteren Rand der beweglichen Platte zugeordnet und an die Führungsleiste für die als Bandförderer ausgebildete Fördereinrichtung anlegbar ist, wird die Abdichtung besonders einfach und wirksam erreicht, ohne daß der Vorgang des Füllens der Isolierglasscheibe mit Schwergas und die Bewegungen der verstellbaren Platte behindert werden.

Bei der Erfindung kann vorgesehen sein, daß die Dichtung eine Dichtungsleiste ist, die durch Antriebe in ihre an dem unteren Rand der beweglichen Platte und an der Führungsleiste anliegende Wirklage verstellbar ist. So ergibt sich eine räumlich günstige Anordnung.

Bevorzugt ist bei der Erfindung, daß die Dichtungsleiste an der Führungsleiste an einer ihrer im wesentlichen lotrechten Seitenflächen anliegt.

Eine besonders einfache Konstruktion ergibt sich, wenn die Dichtung am unteren Rand der beweglichen Platte befestigt ist. Bei der feststehenden Platte angenäherter, verstellbarer Platte liegt diese Dichtung an der Führungsleiste des Bandförderers an. Bei dieser Ausführungsform der Erfindung wird die Dichtung durch die Bewegung der beweglichen Platte in ihre und aus ihrer Wirklage bewegt, ohne daß zusätzliche Antriebe für die Dichtung notwendig sind. Bevorzugt ist dabei, daß die Dichtung an der Führungsleiste für die als Bandförderer ausgebildete Fördereinrichtung anliegt.

Die Dichtwirkung kann bei der erfindungsgemäßen Vorrichtung dadurch verbessert werden, daß die Dichtung wenigstens teilweise als Schlauch ausgebildet ist. Wenn der Schlauch mit einer Druckluftquelle verbunden ist, dann ist es möglich die Abdichtung durch Aufblasen des Schlauches weiter zu verbessern. Bevorzugt ist dabei die Dichtung als Faltenschlauch ausgebildet.

Es ist aber auch möglich, daß die Dichtung eine Schaumstoffleiste ist.

Weitere Einzelheiten und Vorteile der Erfindung ergeben sich aus der nachstehenden Beschreibung und den in den Zeichnungen schematisch dargestellten Ausführungsbeispielen der Erfindung. Es zeigt:
Fig. 3 eine erfindungsgemäße Vorrichtung in Ansicht von vorne ohne die verstellbare Platte,
Fig. 4 die Vorrichtung aus Fig. 3 beim Füllen einer Formenscheibe,
Fig. 5 im Vertikalschnitt eine erste Ausführungsform einer Dichtung am unteren Rand der verstellbaren Platte und
Fig. 6 eine zweite Ausführungsform der Dichtung.

Die in den Fig. 3 und 4 gezeigte Vorrichtung besitzt zwei im wesentlichen lotrechte, vorzugsweise gegenüber der Vertikalen geringfügig, z.B. um 3 bis 5°, nach hinten geneigte, zueinander parallele Platten 1 und 2.

Die Platten 1 und 2 können die Platten einer Vorrichtung zum Verpressen von Isolierglasscheiben 10 sein. Am unteren Rand der feststehenden Platte 1 ist unterhalb des Raumes zwischen den Platten 1 und 2 ein Bandförderer 9 vorgesehen, auf dem aufstehend und gegen die beispielsweise als Luftkissenwand ausgebildete, gestellfeste Platte 1 lehnend ein Paket bestehend aus zwei Glasscheiben 11 und 13 und einem Abstandhalter 14 in den Raum zwischen den Platten 1 und 2 gefördert werden kann.

An der verstellbaren Platte 2 sind entlang ihres unteren, horizontalen Randes Dichtungen vorgesehen, welche die Platte 2 unten gegenüber der Fördereinrichtung 9 abdichten. Ausführungsbeispiele hiefür sind in den Fig. 5 und 6 gezeigt und werden später beschrieben.

Die erfindungsgemäße Vorrichtung besitzt im wesentlichen lotrecht ausgerichtete Dichteinrichtungen 30 und 31.

Die, bezogen auf die Förderrichtung (Pfeil 25 in Fig. 3) auslaufseitige Dichteinrichtung 30 ist senkrecht zur Ebene der feststehenden Platte in den Raum zwischen den Platten 1 und 2 vorschiebbar oder um eine im wesentlichen vertikale Achse einschwenkbar.

Die zweite Dichteinrichtung 31 ist in der Vorrichtung verschiebbar. Hiezu kann die Dichteinrichtung 31 auf am Maschinengestell befestigten Führungsschienen über Schlitten geführt und durch einen nicht gezeigten Antrieb verschiebbar sein.

Wenn die Vorrichtung mit den Platten 1 und 2 gleichzeitig als Presse für das Planpressen von Isolierglasscheiben 10 ausgelegt ist, kann die Isolierglasscheibe 10 auch gleich verpreßt werden.

Wie in den Fig. 5 und 6 gezeigt, sind dem unteren Rand der beweglichen Platte 2 Dichtungen zugeordnet.

Bei der in Fig. 5 gezeigten Ausführungsform ist eine über die gesamte Länge der verstellbaren Platte 2 durchgehende Dichtleiste 170 vorgesehen. Die Dichtleiste 170 wird beispielweise von wenigstens zwei Druckmittelzylindern 171 getragen und trägt an ihrer dem unteren Rand der Platte 2 und der Führungsleiste 172, auf der das obere Trum 173 des Bandförderers 9 gleitet, zugekehrten Seite eine längliche Dichtung 175. Die Dichtung 175 ist im in Fig. 5 gezeigten Ausführungsbeispiel als Schlauchdichtung ausgebildet und besteht beispielsweise aus elastisch verformbarem Kunststoff. Zur Erhöhung der Dichtwirkung kann die Dichtung 175, sobald die Dichtleiste 170 in ihre Wirklage, in der die Dichtung 175 am unteren Rand der verstellbaren Platte 2 und an der Führungsleiste 172 anliegt, unter Druck gesetzt werden.

Die Führungsleiste 172 der Fördereinrichtung 9 ist an ihrer der Dichtleiste 170 gegenüberliegenden Seite durchgehend, beispielsweise über eine Leiste 176, mit der feststehenden Platte 1 verbunden ist, so daß auch dort ein gasdichter Abschluß gewährleistet ist.

Bei der in Fig. 6 gezeigten Ausführungsform ist an der verstellbaren Platte 2, und zwar an ihrem unteren Rand, durchgehend ein elastisch verformbarer Dichtlappen 180 vorgesehen, der sich beim Vorschieben der beweglichen Platte 2 an den unterhalb der beweglichen Platte 2 angeordneten Rand der Führungsleiste 172 des Bandförderers 9 anlegt.

Auch der in Fig. 6 gezeigte Dichtlappen 180 kann als aufblasbare Schlauchdichtung ausgebildet sein.

Es ist auch eine Ausführungsform denkbar, bei der an dem unteren Rand der beweglichen Preßplatte 2 als Dichtung ein Faltenschlauch angebracht ist, der unter Druck gesetzt wird, so daß sich die Dichtung von der Seite und/oder von oben her an den der beweglichen Preßplatte 2 benachbarten Rand der Führungsleiste 172 der Fördereinrichtung 9 anlegt, sobald die bewegliche Platte 2 in der Stellung angeordnet ist, in der Schwergas eingeleitet wird.

Die an Hand der Fig. 3 bis 6 beschriebene, Vorrichtung arbeitet wie folgt:

Eine Isolierglasscheibe 10, die beispielsweise in der aus der AT 370 201 B oder der AT 370 706 B bekannten Vorrichtung oder von Hand aus zusammengestellt worden ist und deren eine Glasscheibe 11 unten von dem auf die andere Glasscheibe 13 aufgesetzten Abstandhalterrahmen 14 einen Abstand aufweist, wird auf dem Bandförderer 9 aufstehend zwischen die Platten 1 und 2 gefördert, wo sie mit Schwergas gefüllt wird.

Es kann auch so gearbeitet werden, daß die Glasscheibe 13 mit angesetztem Abstandhalter 14 an der Platte 1 lehnend vom Bandförderer 9 in den Raum zwischen den Platten 1 und 2 transportiert wird, während die andere vorher in dem Raum zwischen den Platten 1 und 2 transportierte Glasscheibe 11 an der verstellbaren Platte 2 gehalten wird.

Sobald die Glasscheibe 13 ihre Endstellung erreicht hat, wird die Platte 2 mit der Glasscheibe 1 in Richtung auf die feststehende Platte 1 zu vorgeschoben bis die Glasscheibe 1 knapp vor den Abstandhalter 14 auf der Glasplatte 13 angeordnet ist. Nachdem die Dichtungen 30 und 31 in ihre Wirkstellungen gebracht worden sind, wird Schwergas zugeführt.

Beim Einleiten von Schwergas bildet sich im Raum zwischen den Platten 1 und 2, der seitlich durch die Dichteinrichtungen 30, 31 begrenzt ist, ein Gassee 160 aus, dessen Grenzfläche 161 während des Füllvorganges nach oben wandert und dabei Luft nach oben aus dem Raum zwischen den Glasplatten 13 und 11 verdrängt, wie dies in Fig. 3 und 4 durch die Pfeile 162 symbolisiert ist.

Insbesondere bei größeren Isolierglasscheiben 10 kann Schwergas auch an mehreren Stellen gleichzeitig zugeführt werden, wie dies durch die Pfeile 150, 155, 156 und 157 in Fig. 3 und 4 symbolisiert ist. Dabei ist in Betracht gezogen, daß Schwergas auch nur an einer der durch die Pfeile 150, 155, 156 und 157 symbolisierten Stelle zugeführt wird. Bevorzugt ist das Einleiten von Schwergas durch das Förderband 9 hindurch (Pfeile 156, 157).

Sobald im Inneren der Isolierglasscheibe 10 der gewünschte Füllgrad (für Schallschutz etwa 50 %, für Vollwärmeschutz wenigstens 90 % Schwergas im Inneren der Isolierglasscheibe 10) erreicht worden ist, wird die Schwergaszufuhr unterbrochen und die Isolierglasscheibe 10 geschlossen, indem die Platte 2 auf die Platte 1 zu bewegt wird. Dabei wird die der Platte 2 benachbarte Glasscheibe 11 der Isolierglasscheibe 10 zur Gänze an den Abstandhalter 14 angelegt.

Dann wird die Platte 2 von der Platte 1 wegbewegt und die fertig verpreßte und mit Schwergas gefüllte Isolierglasscheibe 10 kann aus der Vorrichtung zu einer Versiegelungsvorrichtung transportiert werden.

## Patentansprüche

1. Vorrichtung zum Herstellen von mit Schwergas gefüllten Isolierglasscheiben (10), mit zu beiden Seiten der Isolierglasscheibe (10) angeordneten, im wesentlichen lotrecht ausgerichteten Platten (1, 2), von welchen mindestens eine (2) quer (Pfeil 7) zu ihrer Ebene relativ zur anderen Platte (1) verstellbar ist, mit einer im wesentlichen gasdicht ausgebildeten Fördereinrichtung (9) im Bereich des unteren Randes der Platten (1, 2), mit Dichteinrichtungen (30, 31), die im wesentlichen lotrecht ausgerichtet sind, wobei die eine Dichteinrichtung (30) durch Verschwenken und die andere Dichteinrichtung (31) durch Verschieben parallel zur Ebene der Platten (1, 2) in ihre der Isolierglasscheibe (10) angenäherten Wirkstellungen verstellbar sind, und mit einer dem unteren Rand der beweglichen Platte (2) zugeordneten Dichtung (170, 180), dadurch gekennzeichnet, daß die Dichtung (170, 180) an eine Führungsleiste (172) für die als Bandförderer (121, 173) ausgebildete Fördereinrichtung (9) anlegbar ist, und daß die feststehende Platte (1) an ihrem unteren Randbereich durch eine Abdichtung (176) mit der Führungsleiste (172) gasdicht verbunden ist.

2. Vorrichtung nach Anspruch 1, dadurch gekennzeichnet, daß die Dichtung (170) eine Dichtungsleiste (175) ist, die durch Antriebe (171) in ihre an dem unteren Rand der beweglichen Platte (2) und an der Führungsleiste (172) anliegende Wirklage verstellbar ist.

3. Vorrichtung nach Anspruch 2, dadurch gekennzeichnet, daß die Dichtungsleiste (175) an der Führungsleiste (172) an einer ihrer im wesentlichen lotrechten Seitenflächen anliegt.

4. Vorrichtung nach Anspruch 1, dadurch gekennzeichnet, daß die Dichtung (180) am unteren Rand der beweglichen Platte (2) befestigt ist.

5. Vorrichtung nach einem der Ansprüche 1 bis 4, dadurch gekennzeichnet, daß die Dichtung (170, 180) wenigstens teilweise als Schlauch (175) ausgebildet ist.

6. Vorrichtung nach Anspruch 5, dadurch gekennzeichnet, daß der Schlauch (175) mit einer Druckluftquelle verbunden ist.

7. Vorrichtung nach Anspruch 5 oder 6, dadurch gekennzeichnet, daß die Dichtung als Faltenschlauch ausgebildet ist.

8. Vorrichtung nach einem der Ansprüche 1 bis 4, dadurch gekennzeichnet, daß die Dichtung eine Schaumstoffleiste ist.

## Claims

1. Device for manufacturing insulating glass panes (10) filled with heavy gas, having plates (1, 2) arranged on both sides of the insulating pane (10) and aligned substantially vertically, at least one (2) of which plates may be moved transversely (arrow 7) to its plane relative to the other plate (1); having a conveying device (9), which is configured substantially gas-tight, in the region of the lower edge of the plates (1, 2); having sealing devices (30, 31), which are aligned substantially vertically, the one sealing device (30) being able to be moved by swivelling and the other sealing device (31) by pushing parallel to the plane of the plates (1, 2) into their effective positions close to the insulating pane (10), and having a seal (170, 180) associated with the lower edge of the movable plate (2),
**characterised in that**
the seal (170, 180) may be laid on a guide bar (172) for the conveyor device (9) configured as a belt conveyor (121, 173), and in that the fixed plate (1) is connected on its lower edge region by a seal (176) with the guide bar (172) so as to be gas-tight.

2. Device according to claim 1,
**characterised in that**
the seal (170) is a sealing strip (175), which may be adjusted via drives (171) into its effective position adjacent to the lower edge of the movable plate (2) and adjacent to the guide bar (172).

3. Device according to claim 2,
**characterised in that**
the sealing strip (175) is adjacent to the guide bar (172) on one of its substantially perpendicular side surfaces.

4. Device according to claim 1,
**characterised in that**
the seal (180) is attached at the lower edge of the movable plate (2).

5. Device according to one of claims 1 to 4,
**characterised in that**
the seal (170, 180) is configured at least partially as a hose (175).

6. Device according to claim 5,
**characterised in that**
the hose (175) is connected to a source of compressed air.

7. Device according to claim 5 or 6,
**characterised in that**
the seal is configured as a corrugated hose.

8. Device according to one of claims 1 to 4,
**characterised in that**
the seal is a strip of foamed material.

## Revendications

1. Dispositif pour la fabrication de vitrages isolants (10) remplis avec un gaz lourd, avec, disposées des deux côtés du vitrage isolant (10), deux plaques (1, 2) orientées essentiellement verticalement, parmi lesquelles une plaque (2) au moins peut être déplacée transversalement (flèche 7) à son plan par rapport à l'autre plaque (1), avec un dispositif de transport (9) essentiellement étanche au gaz dans la région du bord inférieur des plaques (1, 2), avec des dispositifs d'étanchéité (30, 31) qui sont orientés essentiellement verticalement, l'un (30) des dispositifs d'étanchéité pouvant être amené par pivotement dans sa position de travail rapprochée du vitrage isolant (10) et l'autre (31) dispositif d'étanchéité pouvant être amené dans sa position de travail rapprochée du vitrage isolant (10) par coulissement parallèlement au plan des plaques (1, 2) et avec un joint (170, 180) associé au bord inférieur de la plaque mobile (2), caractérisé en ce que le joint (170, 180) peut être appliqué contre une règle de guidage (172) pour le dispositif de transport (9) agencé sous la forme d'un convoyeur à bande (121, 173) et en ce que la plaque fixe (1), dans la région de son bord inférieur, est liée de manière étanche au gaz à la règle de guidage (172) au moyen d'un élément d'étanchéité (176).

2. Dispositif selon la revendication 1, caractérisé en ce que le joint (170) est une baguette d'étanchéité (175) qui peut être amenée par des moyens d'entraînement (171) dans sa position de travail en contact avec le bord inférieur de la plaque mobile (2) et avec la règle de guidage (172).

3. Dispositif selon la revendication 2, caractérisé en ce que la baguette d'étanchéité (175) est appliquée sur la règle de guidage (172) sur l'une des faces latérales essentiellement verticales de celle-ci.

4. Dispositif selon la revendication 1, caractérisé en ce que le joint (180) est fixé au bord inférieur de la plaque mobile (2).

5. Dispositif selon une des revendications 1 à 4, caractérisé en ce que le joint (170, 180) est au moins partiellement agencé sous forme de tuyau souple (175).

6. Dispositif selon la revendication 5, caractérisé en ce que le tuyau souple (175) est connecté à une source d'air comprimé.

7. Dispositif selon une des revendications 5 ou 6, caractérisé en ce que le joint est un tuyau plissé.

8. Dispositif selon une des revendications 1 à 4, caractérisé en ce que le joint est une baguette de matériau expansé.
